# EUROPÄISCHE PATENTSCHRIFT

(11) **EP 1 909 962 B1**
(45) Veröffentlichungstag und Bekanntmachung des Hinweises auf die Patenterteilung: **21.09.2011**
(21) Anmeldenummer: 06762192.0
(22) Anmeldetag: 26.06.2006
(51) Int. Cl.: B02C 18/06, B02C 18/08, B02C 13/14, B02C 18/18

(54) **MESSERSCHNEIDMÜHLE**
KNIFE MILL
MOULIN A COUTEAU

(30) Priorität: 25.06.2005 DE 102005029899
(43) Veröffentlichungstag der Anmeldung: 16.04.2008
(73) Patentinhaber: Gotic GmbH, 89547 Gersteten-Dettingen (DE)
(72) Erfinder: GOTIC, Valentin, 89547 Gerstetten-Dettingen (DE)
(74) Vertreter: Fiener, Josef
(86) Internationale Anmeldenummer: PCT/EP2006/006151
(87) Internationale Veröffentlichungsnummer: WO 2007/000300

(56) Entgegenhaltungen:
- EP-A- 0 009 167
- EP-A- 0 163 084
- BE-A- 543 351
- DE-A1- 1 801 181
- DE-A1- 1 963 264
- DE-A1- 2 613 455
- DE-U1- 8 804 662
- US-A- 4 366 928
- US-A- 4 477 028

## Beschreibung

Die Erfindung betrifft eine Messerschneidmühle, insbesondere zum Vermahlen von Gewürzen, mit einem Siebring, in dem ein Messerrotor umlaufend angetrieben ist.

Eine solche Messerschneidmühle mit den oberbegriftlichen Merkmalen des Anspruches 1 ist z.B. aus dem US-Patent 6,585,178 bekannt. Diese Vertikal-Bauart mit-einem angetriebenen Messerrotor, der innerhalb einem Siebring umläuft, ist seit Jahrzehnten bekannt. Das Mahlgut wird dabei von oben zugeführt, wird vom Messerrotor zerkleinert und vermahlen, um dann über die Sieböffnungen den Mahlraum meist in Radialrichtung zu verlassen. Nachteilig bei solchen Messerschneidmühlen ist häufig die durch Reibung entstehende Wärme, die empfindliches Mahlgut, wie Gewürze schädigen kann. Auch ist bei solchen Messerschneidmühlen oft eine lange Mahldauer erforderlich, so dass Gewürze zusätzlich geschädigt werden können.

Die DE 26 13 455 A1 beschreibt eine Messerschneidmühle mit einem Siebring (4) in dem eine Messerrotor (3) umlaufend angetrieben ist, wobei der Siebring ebenfalls umlaufend angetrieben ist gemäß dem Oberbegriff des Anspruchs 1.

Die EP-A-0 163 084 beschreibt eine Messerschneidmühle mit einem Siebring (6) in dem eine Messerrotor (23) umlaufend angetrieben ist, wobei der zentrale Messerrotor (23) von mehreren Messersätzen (17) umgeben ist.

Die DE 88 04 662 U1 zeigt eine Messerschneidmühle mit einem Siebring (1) in dem eine Messerrotor (4) umlaufend angetrieben ist, wobei ein Messerrotor von mehreren Messersätzen (Rotoren 4) umgeben ist.

Demzufolge liegt der Erfindung die Aufgabe zugrunde, eine Messerschneidmühle der eingangs genannten Art zu schaffen, die vorstehende Nachteile vermeidet und eine kurze Mahldauer ermöglicht.

Diese Aufgabe wird gelöst durch eine Messerschneidmühle gemäß den Merkmalen des Patentanspruches 1. Bevorzugte Weiterbildungen der Erfindung sind Gegenstand der Unteransprüche.

Die vorgeschlagene Messerschneidmühle zeichnet sich durch eine besonders hohe Effektivität aus. Insbesondere wird durch die gegenläufige.Rotation (oder auch in gleicher Richtung) des Siebringes zusätzlich zum Messerrotor eine Verkürzung der Mahldauer erzielt, was für die bevorzugte Ausführungsform zur Vermahlung von Gewürzen wichtig ist. Hierdurch wird eine geringe Schädigung der Aromastoffe erzielt, was sich insgesamt auf die Qualität positiv auswirkt. Alternativ oder ergänzend hierzu können zwischen dem zentralen Messerrotor und dem Siebring mehrere Planeten - Messersätze vorgesehen sein, die rotierend angetrieben sind und damit die Zerkleinerung weiter verbessern.

Es sei darauf hingewiesen, dass sich die vorgeschlagene Messerschneidmühle für verschiedene Stoffe eignet. Dabei können mehrere Messersätze vorgesehen sein. Durch diese Messersätze wird in der Messerschneidmühle eine effektive Vermahlung ermöglicht. Von besonderer Bedeutung bei der Realisierung der Messerschneidmühle ist, dass zur Anpassung auf das jeweilige Mahlgut auf einfache Weise ein schneller Umbau der Messerschneidmühle ermöglicht wird. Der wesentliche Vorteil dieser Schneidmühle besteht darin, dass während der Vermahlung keine Wärme entsteht und dadurch die wärmeempfindlichen Produkte in der Qualität nicht beeinträchtigt werden, wie z.B. das Aroma von Gewürzen.

Nachfolgend wird ein Ausführungsbeispiel anhand der beiliegenden Zeichnungen näher erläutert und beschrieben. Hierin zeigen:
- Fig. 1: eine Seitenansicht einer Messerschneidmühle für Gewürze;
- Fig. 2: eine Darstellung der Messerschneidmühle gemäß Fig. 1 im angehobenen Zustand; und
- Fig. 3: eine vergrößerte Unteransicht auf einen Vorschneidering.
- Fig. 4: eine abgewandelte Ausführungsform mit mehreren Messersätzen; und
- Fig. 5: eine Draufsicht auf die Messersätze gemäß Fig. 4.

In Fig. 1 ist ein Ausführungsbeispiel einer Messerschneidmühle 10 gezeigt. Diese Messerschneidmühle 10 weist ein rohrförmiges Gehäuse 11 bzw. miteinander verbundene Gehäuseteile auf, wobei hier die obere Stirnseite als Einlass 12 dient und die linke Seite als Auslass 13 für die Weiterleitung des Mahlgutes. Der Einlass 12 zu dem Gehäuse 11 kann hierbei in Anpassung an das Mahlgut, insbesondere mit jeweils gewünschten Zuführwinkein, Durchlassquerschnitten usw. gestaltet sein. Diese Mühle eignet sich zum Vermahlen von allen Granulaten in der Gewürz-, Kunststoff- und Nahrungsmittelindustrie, aber auch für Mineralien, Gummi, Kautschuk, oder ähnliche Naturprodukte.

Die Mühle besteht aus allgemein zwei Baugruppen, die in Fig. 2 auseinander gezogen dargestellt sind, also mit angehobenen Oberteil, wie dies z.B. zum Austausch von Messern erforderlich ist.

Der untere Teil besteht aus einem Gestell mit einem Motor 102 zum Antrieb einer Vielzahl von horizontal liegenden Messern im Gehäuse 11, wodurch ein zentraler Messerrotor 74 gebildet wird.

Der obere Teil weist einen obenliegenden Motor 103 auf, der über eine Welle. 9 einen runden Siebring 40 antreibt. An der Oberseite des Siebrings 40 sind vier Durchbrüche 41 (vgl. Fig. 3) ausgefräst und dort vier Messer 35 als Vorschneider angebracht, um einen Vorschneidering 34 zu bilden. Dieser ist in Fig. 3 gegenüber Fig. 1 und 2 etwa zweifach vergrößert dargestellt. Unmittelbar darunter ist ein flaches Vorsieb 117 angebracht und an diesem unterhalb der Vorschneidemesser 35 wiederum Schlitze vorgesehen, damit das vorzerkleinerte Granulat durchfließen kann. Am Gehäuse 11, insbesondere dem Deckel 67, können zudem zur Unterstützung der umlaufenden Vorschneidemesser stehende Messer 118 angebracht zur sein.

An dem Siebring 40 ist ein Siebkorb befestigt, der sich erfindungsgemäß auch mitdreht, damit das vermahlene Material (Pulver) aus der Kammer effektiver hinausgeschleudert wird. Die Antriebsmotoren 102 und 103 werden von einem Frequenzumrichter gespeist, so dass diese Motoren stufenlos bis zur Höchstgeschwindigkeit geregelt werden können, auch während des Laufes. Ebenso ist die Drehrichtung von links oder rechts für jeden der Motoren 102 und 103 separat einstellbar.

Das Material ist durch den Einlaufkanal 12, der am Deckel 67 des Gehäuses 11 befestigt ist, an der oberen Seite der Mühle einzufüllen. Die Form des Einlaufkanals ist hier rechteckig, kann aber je nach Bedarf auch rund oder elliptisch gestaltet werden. Das Material wird zuerst vom oberen Vorschneidering 34 bearbeitet, der an der oberen Welle 9 mittels einer Schraube 17 befestigt ist. Dieser obere Vorschneidering 34 ist hier mit vier gleichen Messern 35 (vgl. Fig. 3) ausgestattet. Er kann aber auch mit einem, zwei oder drei Messern versehen sein. Am Seitenteil der Einfüllöffnung ist hier am Deckel 67 ein feststehendes Messer 118 befestigt, das verhindern soll, dass größere Materialteile durchfallen, indem größere Materialteile, sofern notwendig, durch den Vorschneidering 34 zerkleinert werden. Bei Bedarf können auch mehrere derartige Messer 118 vorgesehen sein.

Unterhalb des oberen Vorschneiderings 34 ist ein ebenes Vorsieb 117 mit kleinen Einschnitten vor der Messerschneide und mit größeren Öffnungen hinter jeder Messerritze angebracht. Das Lochmuster des Vorsiebes 117 kann rund, quadratisch, dreieckig oder elliptisch sein und die Größe kann zwischen einem oder zehn Millimeter variieren. Je nach der Beschaffenheit des zu verarbeitenden Materials können, auch andere Lochmustergrößen verwendet werden. Beispielsweise kann ein ähnliches Lochmuster wie beim Vorschneidering 34 verwendet werden, wie dies in Fig. 3 dargestellt ist. Dieses Vorsieb 117 soll das zu schnelle Durchfallen großer Materialteile verhindern, was wiederum von der Einlaufgeschwindigkeit abhängt. Zudem können zu diesem Zwecke in diesem Schneidbereich auch labyrinthartige Stege oder Rillen vorgesehen sein.

Nach der Bearbeitung durch den Vorschneidering 34 gelangt das teilweise zerkleinerte Material zu unteren Messern 22, 23, 24 des Messerrotors 74, die an der unteren Welle 65 mittels einer Schraube befestigt sind. Das erste dieser Messer 22 ist in Horizontalebene gerade, das zweite 23 nach unten gebogen und das dritte 24 ist nach oben gebogen. Der Winkel, in dem das Messer gebogen ist, hängt von dem zu bearbeitenden Material ab und kann sich zwischen 0° und 30° bewegen. Es ergeben sich zahlreiche Kombinationen von Messern dieses Typs. An der Welle 65 müssen nicht sämtliche Messer montiert sein. Die Messer können nach der gleichen Richtung ausgerichtet sein oder um 45° oder 90° zueinander gedreht werden. An diesen Messern 22-24 wird das Material zusätzlich zerkleinert, wobei die Schneiden so aufgestellt sind, dass sie sowohl das Material zerkleinern, als auch nach unten und radial nach außen befördern. Die dabei auftretenden Turbulenzen führen zu einer zusätzlichen Belüftung und damit Senkung der Bearbeitungstemperatur. Diese Messer 22-24 können anstatt übereinander auch parallel zum zentralen Messerrotor 74 planetenartig angeordnet sein, wie dies in Fig. 4 und 5 dargestellt ist.

Unterhalb dieser Messer ist eine Platte 26 mit kleinen Zentralmessern 27 angebracht, die auch an der unteren Welle 65 montiert sind. An der Platte 26 befinden sich somit entweder gerade oder nach oben gebogene Zentralmesser 27, die so angebracht sind, dass eine gesonderte Befestigung nicht notwendig ist. Je nach Beschaffenheit des Materials kann diese Platte 26 mit den Zentralmessern 27 auch aus der Schneidmühle 1 entfernt werden. Diese Messer 27 zerkleinern das Material, das bereits durch die Messer 22 - 24 durchgelaufen ist, zusätzlich, vor allem den Materialanteil, der näher an der Welle 65 liegt. Die dabei auftretenden Turbulenzen führen zu einer zusätzlichen Belüftung.

Knapp darunter ist eine weitere Platte 47 mit Schrauben an der Grundplatte 30 des Messerrotors 74 befestigt. Der Winkel der nach oben gebogenen Messer 43, 44, hängt von der Art des zu bearbeitenden Material ab und kann sich zwischen 0° und 45° (bis zu max. 90°) bewegen. Dadurch ergeben sich zahlreiche Kombinationen dieser Nachschneidemesser 43 und 44, die das Material zusätzlich mit der Zentrifugalkraft vor dem Austritt aus der Schneidmühle zerkleinern. Diese Messer sind z.B. abwechselnd mit 70° und 90°-Winkeln ausgerichtet. Jedes Messer ist hier wegen der einfacheren Instandhaltung getrennt befestigt. Falls notwendig, können die Messer 43, 44 auch mit der Platte 47 verbunden sein. Jedes einzelne Messer kann ausgetauscht werden und ist mit Schrauben an der Unterseite der Grundplatte 30 befestigt. Diese Messer 43 und 44 zerkleinern das Material zusätzlich, da sie es noch einmal schneiden und nach unten und außen befördern. Die dabei auftretenden Turbulenzen führen wiederum zu einer zusätzlichen Belüftung. Unterhalb der Messer ist eine weitere Platte angebracht, die die Schrauben abdeckt und somit verhindert, dass zerkleinertes Material an den Messern 43 und 44 hängen bleibt.

Unterhalb der Messer 43, 44 befinden sich Schaufeln 53, die zusätzlich die Zerkleinerung des feineren Materials verstärken, wobei die hier montierten Werkzeuge um ihre eigene Achse schwenken (oder sich drehen) und sich mit der Zentrifugalkraft in die Position zum Schneiden ausrichten. Es können z.B. fünf Messer verwendet werden, die Anzahl kann man entsprechend dem Anwendungsfall auf mehr oder weniger abändern. Die Messer bzw. Werkzeuge sind so geschliffen, dass sie die Beförderung des Materials nach außen im unteren Teil der Mühle zusätzlich verstärken, sowie die dabei entstehenden Turbulenzen wiederum die gewünschte Belüftung fördern. Die Schaufeln 53 sind mittels Schrauben unten an der Grundplatte 30 des Messerrotors 74 angebracht. Sie sind nach Öffnung des Gehäuses 11 (vgl. Fig.2) frei zugänglich und leicht austauschbar.

Schließlich gelangt das fertig bearbeitete Material durch den auswechselbaren Siebring 40. Das Lochmuster des Siebring 40 kann rund, quadratisch, elliptisch oder dreieckig sein und die Lochgröße kann zwischen 1-10 mm liegen, wobei diese je nach Bedarfsfall variiert werden kann. Der Siebring 40 ist an einem oberen Ring 36 und an einem unteren Ring 88 mit entsprechenden Halterungen befestigt. Der obere Ring 36 ist mit Schrauben am oberen Vorschneidering 34 befestigt. Den Abstand zwischen den beiden Ringen 36 und 88 sichern Rund- und Kantbolzen 42, die mit Schrauben befestigt sind. Das Material durchläuft dann den Ringspalt S und den Ausgangskanal 13, der an Scharnieren befestigt ist, um so eine bessere Zugänglichkeit zur Reinigung zu gewährleisten.

Der komplette Messerrotor 74 befindet sich über einer Bodenplatte 54, an der auch das Gehäuse 11 mit Schrauben befestigt ist. Die Bodenplatte 54 ist an einer Gestellplatte 76A angebracht, an der auch die untere Welle 65 mit Kugellagern in einer Konsole 57 gelagert ist, ebenso untere Keilriemenscheiben 58 und 79. Ein Keilriemen 84 und der Motor 102 dient dem Antrieb des gesamten unteren Messerrotors 74.

Am Deckel 67 ist in ähnlicher Weise ein Träger 56 für den oberen Motor 103 vorgesehen. Dieser ist mit der Welle 9 verbunden und dient dem Antrieb des oberen Vorschneiderings 34 und des damit verbundenen Siebrings 40.

In Fig. 2 ist die teilweise geöffnete Position der Mühle 10 gezeigt, wobei die gesamte obere Baugruppe (mit dem Siebring 40) an Führungen mit Federunterstützung aus dem Gehäuse 11 angehoben ist. Diese Baugruppe kann noch komplett um die Achse A geschwenkt werden, wie dies mit dem Pfeil im Bereich des Motors 103 angedeutet ist, so dass dann die obere und untere Baugruppe (mit dem Messerrotor 74) z.B. zum Wechseln der Messer 22 - 24 optimal zugänglich ist. Bei größeren Schneidmühlen kann dieses Anheben auch durch Pneumatik- oder Hydraulikzylinder unterstützt werden.

In Fig. 3 ist der an der Oberseite des umlaufenden Siebrings 40 angebrachte Vorschneidering 34 dargestellt. Hieraus ist die symmetrische Anordnung der vier Durchbrüche 41 und zugeordneten Messer 35 ersichtlich. Wie oben angedeutet, kann die Anzahl der Messer 35 und/oder Durchbrüche 41 oder deren Verlauf und Größe in Anpassung an das zu vermahlende Material variiert werden. Gleiches gilt für die Größe der hier schematisch dargestellten Sieböffnungen, insbesondere auch für das Lochmuster des Siebringes 40.

In Fig. 4 ist eine abgewandelte Ausführung der Mühle 10' gezeigt, bei der in Fortführung des Gedankens, mehrere Messersätze zu verwenden, diese planetenartig um den zentralen Messerrotor 74 angeordnet sind. Diese Messersätze 22, 22', 23, 23', 24, 24' (vgl. Fig. 5 mit 6 derartigen Messersätzen) werden von unten her über ein Verteilergetriebe 104 rotierend angetrieben, vorzugsweise im Gegenlauf zur Drehrichtung des zentralen Messerrotors 74; der über die Welle 9 hier von oben angetrieben wird. Die Messersätze 22 - 24 werden durch Wellen W von unten her angetrieben, wobei diese Messer in Messerzwischenräume des zentralen Messerrotors 74 eingreifen und auch mit den jeweils benachbarten Messersätzen kämmen.

Dabei wird das zugeführte Mahlgut besonders intensiv zerkleinert, bevor es über den Siebring 40 austritt, der in diesem Falle stillstehen kann, da die Zerkleinerung ähnlich wie bei den Messern 43, 44 im Zusammenwirken der einzelnen Messersätze erfolgt. Diese Ausführung eignet sich insbesondere für die Zerkleinerung von Gummi oder Altreifen, wobei durch die Turbolenzen im Gehäuse 11 weitgehend auf eine Kühlung verzichtet werden kann, insbesondere auf den Einsatz von sonst üblicher Stickstoffkühlung.

In Fig. 5 ist eine Draufsicht auf die hier 6 Messersätze 22, 22', 23, 23', 24 und 24' dargestellt, die planetenartig den zentralen Messerrotor 74 umgeben, dessen Achse zu den aufrechten Achsen bzw. Wellen W parallel ausgerichtet ist. Diese Messersätze laufen rotierend (vgl. Umlaufkreis U) untereinander und im Zusammenwirken mit den Messern des zentralen Messerrotors 74 knapp am Siebring 40 vorbei, so dass sich kleine Totvolumina ergeben. Diese können weiter reduziert werden, wenn noch mehr Messersätze (z.B. 12) verwendet werden. Aufgrund der erheblichen Turbolenzen im Gehäuse 11 wird jedoch ein Festkleben des Mahlgutes vermieden, obwohl der Siebring 40 hierbei feststehen kann. Er kann jedoch auch über einen Schwenkantrieb z.B. um jeweils 60° um die Hochachse verdreht werden, wie dies mit dem Pfeil X angedeutet ist, oder wie in Fig. 1 umlaufend ausgebildet sein.

## Patentansprüche

1. Messerschneidmühle, insbesondere zum Vermahlen von Gewürzen, mit einem Siebring, in dem ein Messerrotor umlaufend angetrieben ist, wobei der Siebring (40) ebenfalls umlaufend angetrieben ist und/oder der zentrale Messerrotor (74) von mehreren Messersätzen (22-24) umgeben ist,
**dadurch gekennzeichnet, dass**
der Messerrotor (74) in seinem unteren Bereich Schaufeln (53) aufweist, die an ihrem äußeren Bereich unter Zentrifugalkraft zum Siebring (40) hin schwenkbare Werkzeuge aufweisen.

2. Messerschneidmühle nach Anspruch 1,
**dadurch gekennzeichnet, dass**
der Siebring (40) und/oder die Messersätze (22-24) zum Messerrotor (74) gegenläufig angetrieben sind.

3. Messerschneidmühle nach Anspruch 1,
**dadurch gekennzeichnet, dass**
der Siebring (40) und/oder die Messersätze (22-24) zum Messerrotor (74) gleichlaufend mit unterschiedlichen Umlaufgeschwindigkeiten angetrieben sind.

4. Messerschneldmühle nach einem der Ansprüche 1 bis 3,
**dadurch gekennzeichnet, dass**
zum Antrieb des Siebrings (40) und/oder der Messersätze (22-24) sowie des Messerrotors (74) drehzahlregelbare Motoren (103, 102) vorgesehen sind, insbesondere mittels eines Frequenzumrichters.

5. Messerschneidmühle nach einem der Ansprüche 1 bis 4,
**dadurch gekennzeichnet, dass**
der Siebring (40) an seiner Oberseite einen Vorschneidering (34) aufweist.

6. Messerschneidmühle nach Anspruch 5,
**dadurch gekennzeichnet, dass**
unmittelbar unterhalb dem Vorschneidering (34) ein Vorsieb (117) angeordnet ist.

7. Messerschneidmühle nach einem der Ansprüche 1 bis 6,
**dadurch gekennzeichnet, dass**
die Messersätze (22-24) mit jeweils aufrechten Wellen (W) um den zentralen Messerrotor (74) herum planetenartig angeordnet sind.

8. Messerschneidmühle nach Anspruch 7, **dadurch gekennzeichnet, dass** die Messer (22, 23, 24) in Horizontalebene gerade, nach oben und/oder nach unten gebogen sind.

9. Messerschneidmühle nach einem der Ansprüche 1 bis 8,
**dadurch gekennzeichnet, dass**
der Messerrotor (74) mehrere nach oben abgekröpfte Zentralmesser (27) und/oder
Nachschneidemesser (43, 44) aufweist, die nahe am Siebring (40) vorbei rotieren.

## Claims

1. Knife mill, in particular for milling spices, with a filter ring in which a knife rotor is rotationally driven, wherein the filter ring (40) is also rotationally driven and/or the central knife rotor (74) is surrounded by several cutting blades (22-24),
**characterised in that**
the bottom range of the knife rotor (74) has blades (53), which include tools at their outer range adapted to pivot to the filter ring (40) under centrifugal force.

2. Knife mill according to claim 1, **characterised in that**
the filter ring (40) and/or the cutting blades (22 24) and the knife rotor (74) are driven in opposite directions.

3. Knife mill according to claim 1, **characterised in that**
the filter ring (40) and/or the cutting blades (22 24) and the knife rotor (74) are driven with different rotational speeds in parallel.

4. Knife mill according to one of claims 1 to 3, **characterised in that** controllable motors (103, 102) are provided for driving the filter ring (40) and/or the cutting blades (22 - 24) as well as the knife rotor (74), in particular by means of a frequency inverter.

5. Knife mill according to one of claims 1 to 4, **characterised in that** the filter ring (40) includes a pre-cut ring (34) at its top.

6. Knife mill according to claim 5, **characterised in that**
a pre-sieve (117) is arranged directly below the pre-cut ring (34).

7. Knife mill according to one of claims 1 to 6, **characterised in that** the cutting blades (22 - 24) are arranged around the central knife rotor (74) like planets, each with upright shafts (W).

8. Knife mill according to claim 7, **characterised in that**
the cutting blades (22, 23, 24) are bent in horizontal plane in a straight, upwardly and/or downwardly manner.

9. Knife mill according to one of claims 1 to 8, **characterised in that** the knife rotor (74) includes several upwardly bent central knifes (27) and/or re-cutting knifes (43, 44) that rotate close to the filter ring (40).

## Revendications

1. Moulin à couteaux, en particulier pour moudre des épices, avec un tamis annulaire dans lequel un rotor à couteaux est entraîné en rotation, sachant que le tamis annulaire (40) est également entraîné en rotation et/ou que le rotor à couteaux central (74) est entouré de plusieurs groupes de couteaux (22 à 24), **caractérisé en ce que** le rotor à couteaux (74) présente dans sa région inférieure des pales (53) qui présentent sur leur région extérieure des outils pouvant pivoter en direction du tamis annulaire (40) sous l'action de la force centrifuge.

2. Moulin à couteaux selon la revendication 1, **caractérisé en ce que** le tamis annulaire (40) et/ou les groupes de couteaux (22 à 24) sont entraînés en sens inverse du rotor à couteaux (74).

3. Moulin à couteaux selon la revendication 1, **caractérisé en ce que** le tamis annulaire (40) et/ou les groupes de couteaux (22 à 24) sont entraînés dans le même sens que le rotor à couteaux (74) à des vitesses de rotation différentes.

4. Moulin à couteaux selon l'une des revendications 1 à 3, **caractérisé en ce que**, pour entraîner le tamis annulaire (40) et/ou les groupes de couteaux (22 à 24) ainsi que le rotor à couteaux (74), il est prévu des moteurs (103, 102) dont la vitesse de rotation peut être régulée, en particulier au moyen d'un convertisseur de fréquence.

5. Moulin à couteaux selon l'une des revendications 1 à 4, **caractérisé en ce que** le tamis annulaire (40) présente sur sa face supérieure une bague de pré-broyage (34).

6. Moulin à couteaux selon la revendication 5, **caractérisé en ce qu'**un pré-tamis (117) est disposé juste en dessous de la bague de pré-broyage (34).

7. Moulin à couteaux selon l'une des revendications 1 à 6, **caractérisé en ce que** les groupes de couteaux (22 à 24) sont, par des arbres verticaux respectifs (W) disposés tout autour du rotor à couteaux central (74) à la manière de satellites.

8. Moulin à couteaux selon la revendication 7, **caractérisé en ce que** les couteaux (22, 23, 24) sont rectilignes ou courbés vers le haut et/ou vers le bas dans le plan horizontal.

9. Moulin à couteaux selon l'une des revendications 1 à 8, **caractérisé en ce que** le rotor à couteaux (74) présente plusieurs couteaux centraux (27) coudés vers le bas, et/ou des couteaux de broyage final (43, 44) qui tournent à proximité du tamis annulaire (40).
